# EUROPÄISCHE PATENTSCHRIFT

(11) **EP 3 599 093 B1**
(45) Veröffentlichungstag und Bekanntmachung des Hinweises auf die Patenterteilung: **10.03.2021**
(21) Anmeldenummer: 19000336.8
(22) Anmeldetag: 15.07.2019
(51) Int. Cl.: B41F 15/36, B41C 1/14, B41N 1/24, H05K 3/12

(54) **VERFAHREN ZUM VORBEREITEN EINES DRUCKSIEBES FÜR DEN SIEBDRUCK UND DRUCKSIEB**
PRINTING SCREEN AND METHOD FOR PREPARING A PRINTING SCREEN FOR SCREEN PRINTING
PROCÉDÉ DE PRÉPARATION D'UN ÉCRAN DE SÉRIGRAPHIE POUR LA SÉRIGRAPHIE ET ÉCRAN DE SÉRIGRAPHIE

(30) Priorität: 23.07.2018 DE 102018005777
(43) Veröffentlichungstag der Anmeldung: 29.01.2020
(73) Patentinhaber: Giesecke+Devrient Currency Technology GmbH, 81677 München (DE)
(72) Erfinder: Preuße, Bernd, 81377 München (DE)

(56) Entgegenhaltungen:
- EP-A2- 2 239 139
- DE-U1- 29 708 329

## Beschreibung

Die Erfindung betrifft ein Verfahren zum Vorbereiten eines Drucksiebes für den Siebdruck von Wertdokumenten oder Sicherheitselementen für Wertdokumente, wobei das Drucksieb bereitgestellt wird, das eine Druckseite und eine Schablone aufweist, welche das Drucksieb bis auf an Motive druckenden Stellen undurchlässig für Druckmedien macht.

Die Erfindung betrifft weiter ein Drucksieb für den Siebdruck von Wertdokumenten oder Sicherheitselementen für Wertdokumente, wobei das Drucksieb eine Druckseite und eine Schablone aufweist, welche das Drucksieb bis auf an Motive druckenden Stellen undurchlässig für Druckmedien macht.

Ein solches Drucksieb ist beispielsweise aus der DE 29708329 U1 bekannt, wobei die Siebdruckschablone zur Verschleißfestigkeit Folien aufweist.

Beim Siebdruck können Beschädigungen oder Verschleiß zu einer Beschädigung der Schablone führen. Es entstehen dann Fehldrucke, da an den beschädigten Stellen Druckmedium auf den Bedruckstoff aufgebracht wird. Dies führt wiederum zu Stillstandzeiten der Druckmaschine, da das Drucksieb repariert oder ausgetauscht werden muss. Derartige Beschädigungen sind auch bei dem Drucksieb der DE 29708329 U1 möglich.

In EP 2 239 139 A2 wird ein Drucksieb, welches ein Siebgewebe und eine strukturierte Druckmaske umfasst, mit einer genauso strukturierten Folie versehen.

Der Erfindung liegt deshalb die Aufgabe zu Grunde, ein gattungsgemäßes Verfahren sowie ein gattungsgemäßes Drucksieb so weiterzubilden, dass die Effizienz des Siebdruckverfahrens gesteigert ist, indem Stillstandzeiten der Druckmaschine minimiert werden.

Die Erfindung ist in den unabhängigen Ansprüchen gekennzeichnet. Die abhängigen Ansprüche betreffen bevorzugte Weiterbildungen.

Die Erfindung sieht die Verwendung einer Folie vor, mit welcher das Drucksieb vollflächig abgedeckt wird. Unter "vollständig" wird dabei verstanden, dass die Folie den zum Siebdruck genutzten Bereich des Drucksiebes überdeckt. Die Folie hat weiter Öffnungen, welche größer sind, als diejenigen Stellen, an denen die Schablone das Siebgewebe zum Durchtritt des Druckmediums freilässt.

Damit kehrt die Erfindung vom Ansatz der DE 29708329 U1 ab, welche dahin zielte, die Schablone möglichst robust zu gestalten. Vielmehr wird nun eine zusätzliche Beschichtung des Drucksiebs durch die Folie vorgenommen. Die Öffnungen der Folie sind größer, als die das Motiv druckenden Stellen in der Schablone des Drucksiebs. Daher machen die Öffnungen für die Gestaltung des Motivs keine Vorgaben. Da die Folie zudem vollflächig auf die Druckseite des Drucksiebs aufgebracht, bevorzugt aufgeklebt ist, schützt sie das Drucksieb während des Einsatzes vor Verschleiß. Stillstandzeiten sind dadurch reduziert. Zugleich ist auch ein permanenter Schutz des Drucksiebs bei Transport, Einbau oder Reinigung gegeben.

Ein entsprechendes Verfahren zum Vorbereiten eines Drucksiebes für den Siebdruck von Wertdokumenten oder Sicherheitselementen für Wertdokumente umfasst den Schritt des Bereitstellens des Drucksiebes, das eine Druckseite und eine Schablone aufweist, welche das Siebgewebe bis auf an Motive druckenden Stellen undurchlässig für Druckmedien macht. Eine Folie wird bereitgestellt und an den Orten auf der Folie, die den die Motive druckenden Stellen des Drucksiebes entsprechen, mit Öffnungen versehen. Die Folie wird auf die Druckseite des Drucksiebs vollflächig aufgebracht, bevorzugt aufgeklebt, wird, wobei die Öffnungen über den die Motive druckenden Stellen des Drucksiebes liegen, so dass die die Motive druckenden Stellen des Drucksiebes sämtlich von Folienbedeckung ausgespart werden.

Die Folie wird unabhängig vom Einsatz des Drucksiebs an der Maschine aufgebracht. Die Vorbereitung des Drucksiebs durch die Folierung hat dadurch keinen Einfluss auf die Maschinenlaufzeit und beeinträchtigt die Effizienz des Siebdruckverfahrens in keiner Weise. Die Folie wird auf das Drucksieb mit Schablone aufgebracht. Der Schritt des Aufbringens erfolgt somit nach dem Schritt des Bereitstellens des Drucksiebes mit Schablone bzw. nach einem Teilschritt des Bereitstellens, in welchem das Siebgewebe mit der Schablone versehen wird. Ein Schritt des Erstellens der Schablone erfolgt also, insbesondere zeitlich und technisch, unabhängig von der nachfolgenden Folienaufbringung.

Da die Folie vollflächig aufgebracht wird, ist es einfach, eine gute Haftung beim Druckvorgang sicherzustellen und ein unerwünschtes Ablösen der Folie vom Drucksieb zu vermeiden. Insbesondere in Anwendungen, in denen der Siebdruck nach einem Stichdruck durchgeführt wird, wie es bei Wertdokumenten oder Sicherheitselementen für Wertdokumente häufig der Fall ist, wird die abrasive Wirkung der mit Stichdruck bedruckten Abschnitte, welche die Schablone beschädigen könnte, vermieden, da nun die Schablone durch die vollflächig aufgebrachte Folie geschützt ist.

Die vollflächige Folie hat darüber hinaus den Vorteil, dass eine sehr homogene Oberfläche und insbesondere Dicke erreicht ist. Eine Erhöhung des Rakeldrucks ist deshalb nicht (oder fast nicht) nötig. Dies gilt ganz besonders für eine bevorzugte Weiterbildung, in der die Folie eine Dicke von maximal 50 µm hat, bevorzugt nicht über 30 µm.

Die Erfindung erreicht damit mit einer überraschend einfachen Maßnahme eine Vielzahl von Vorteilen.

Um einen möglichst dauerhaften Schutz des Drucksiebes zu erreichen, ist es zu bevorzugen, dass dieses bei einem Waschen des Drucksiebes auf dem Drucksieb verbleibt. Das Waschen kann ein Zwischenwaschen in der Druckmaschine und/oder ein Waschen nach einem Ausbau des Drucksiebes aus der Druckmaschine sein. Dies wird insbesondere ermöglicht, wenn das Drucksieb wasser- und/oder lösemittelbeständig ausgestaltet ist.

Die Öffnungen lassen die druckenden Stellen in der Schablone frei, d. h. die Folie deckt an den Öffnungen das Drucksieb nicht ab. Um beim Druckverfahren ein Ablösen der Folie an den Rändern der Öffnungen zu vermeiden, ist es zu bevorzugen, diese rund oder abgerundet auszugestalten, wobei es genügen kann, die Abrundung quer zu einer Prozessrichtung des Drucksiebes auszuführen. Bei einem Rotationssiebdruck entspricht diese Prozessrichtung der Umlaufrichtung.

Die Folie definiert, wie bereits erwähnt, das zu druckende Motiv nicht. Dies geschieht weiterhin durch die bekannte Schablone des Drucksiebs. Es ist deshalb vorgesehen, dass die Öffnungen einen Überstand über die druckenden Stellen haben. Es besteht ein Spalt zwischen den Rändern der druckenden Stellen in der Schablone und dem Innenrand der jeweils zugeordneten Öffnung. Bevorzugt beträgt der Überstand mindestens 2 mm, bevorzugt mindestens 4 mm und besonders bevorzugt 5 mm.

Die Folie wird mit den Öffnungen versehen und dann vollflächig auf das Drucksieb aufgebracht. Das Drucksieb ist vorliegend ein Rotationssieb und die Folie wird auf das Drucksieb in einem flachen Zustand aufgebracht. Das (zunächst flach angeordnete) Drucksieb mit Folie wird in seine Form als Rotationssieb gebracht. Dies ist besonders einfach, wenn man das Drucksieb flach ausbreitet und die Folie mittels nasser Beschichtung auf die Druckseite aufbringt, (optional lagejustiert) und dann durch Trocknen verklebt. Das Drucksieb mit Folie wird vorzugsweise nach (und wahlweise vor) dem Trocknen in seine Zylinderform gebracht. Dieser Schritt erfolgt beispielsweise durch Montieren bzw. Aufziehen auf Flansche.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen.

Nachfolgend wird die Erfindung anhand von Ausführungsbeispielen unter Bezugnahme auf die beigefügten Zeichnungen, die ebenfalls erfindungswesentliche Merkmale offenbaren, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass alle diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbespiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. Zur Vermeidung von Wiederholungen werden gleiche oder einander entsprechende Elemente in verschiedenen Figuren mit gleichen Bezugszeichen bezeichnet und nicht mehrmals erläutert. Von den Figuren zeigen:
- Figur 1: eine Schemadarstellung einer Banknote mit einem Sicherheitselement,
- Figur 2: eine Schnittdarstellung durch ein Drucksieb, das bei einem Siebdruckverfahren zur Herstellung des Sicherheitselementes oder der Banknote verwendet wird, wobei das Drucksieb in einer Ausgangssituation vor einem Vorbereitungsverfahren gezeigt ist,
- Figur 3: eine Schnittdarstellung ähnlich der Figur 2, wobei das Drucksieb nun vorbereitet wurde,
- Figur 4: eine Draufsicht auf das Drucksieb der Figur 3 und
- Figur 5: ein Ablaufdiagramm des Verfahrens zum Vorbereiten des Drucksiebs vom Zustand der Figur 2 in den Zustand der Figuren 3 und 4.

Figur 1 zeigt in der Draufsicht eine Banknote B, die ein Sicherheitselement S aufweist. Die Banknote B und/oder das Sicherheitselement S werden in Ausführungsbespielen durch verschiedene Druckverfahren gestaltet, wobei ein Siebdruckverfahren ausgeführt wird, z. B. nach einem Stichdruck.

Figur 2 zeigt in einer Schnittdarstellung ein Drucksieb 1, das ein Siebgewebe 2 sowie eine Schablone 4 aufweist. Das Siebgewebe 2 ist für ein Druckmedium durchlässig, und die Schablone 4 verändert das Siebgewebe 2 so, dass diese Durchlässigkeit nur noch an Motivstellen 6 gegeben ist, an denen das Druckmedium auf den Bedruckstoff gelangen soll. Die Motivstellen 6 sind Aussparungen in der Schablone 4, an denen das Siebgewebe 2 durchlässig für das Druckmedium ist.

Das derart bereitgestellte Drucksieb 1 wird nun für das Siebdruckverfahren vorbereitet, indem eine Folie 8 bereitgestellt wird, die in ihren Abmessungen dem Drucksieb 1 entspricht und die Öffnungen 10 an den Orten der Motivstellen 6 hat. Die Folie 8 wird auf die Druckseite des Drucksiebs 1 aufgebracht, welche in Figur 3 die Unterseite ist. Sie überdeckt den beim Druck genutzten Bereich des Drucksiebs 1.

Wie weiter zu sehen ist, sind die Öffnungen 10 größer als die Motivstellen 6. Konkret lässt jede Öffnung eine Lücke R zur Weite W der jeweiligen Motivstelle 6. Figur 4 zeigt diesen Umstand in einer Ansicht der Figur 3 von unten. Hier hat die Folie 8 exemplarisch eine Vielzahl von kreisförmigen Öffnungen 10, welche die Motivstellen 6 freilassen. Dadurch bestimmt ausschließlich die Gestaltung der Schablone 4 das zu druckende Motiv.

Die Öffnungen 10 sind in der gezeigten Ausführungsform kreisrund ausgeführt. Dies ist bevorzugt, jedoch nicht zwingend nötig. Insbesondere kann sich bei Motivstellen 6, die längserstreckt sind, eine andere Gestaltung der Öffnungen 10 anbieten. Immer sind jedoch die Öffnungen 10 größer als die Motivstellen 6.

Bevorzugt ist es, wenn die Öffnungen 10 mindestens quer zur Laufrichtung 12, mit welcher das Drucksieb 1 umläuft, abgerundet sind. Die kreisrunden Öffnungen 10 der Figur 4 realisieren dies exemplarisch. Durch die Abrundungen kann das Risiko für ein unerwünschtes Ablösen der Folie 8 an den Rändern der Öffnungen 10 weiter reduziert werden. Das Drucksieb 1 ist bevorzugt an beiden Seiten auf Flansche montiert. Nur alternativ könnte es auch auf eine Drucktrommel montiert werden.

Figur 5 zeigt schematisch den Ablauf des Siebdruckverfahrens. In einem Schritt S1 wird das Drucksieb 1 in der Konfiguration der Figur 2 bereitgestellt, also bereits mit Schablone 4 und Motivstellen 6. Anschließend wird in einem Schritt S2 die Folie 8 vorbereitet. Bevorzugt wird sie mit exakt den gleichen Ausmessungen wie das Drucksieb 1 hergestellt. Es kann jedoch auch genügen, dass die Folie 8 nur denjenigen Teil des Drucksiebs 1 abdeckt, der beim Siebdruck auch mit dem Bedruckstoff in Kontakt tritt. Die Folie 8 wird mit den Öffnungen 10 versehen, die größer sind als die Motivstellen 6 und die später die Motivstellen 6 überdecken.

In einem Schritt S3 wird die Folie 8 auf die Druckseite des flach ausgebreiteten Drucksiebs 1 aufgeklebt. Bevorzugt geschieht dies in einer nassen Montage, also unter Verwendung eines Flüssigkeitsfilms zwischen Folie 8 und Druckseite des Drucksiebs 1. Bei einer derartigen Montage kann die Registerhaltigkeit, d. h. die richtige Lage der Öffnungen 10 zu den Motivstellen 6 einfach hergestellt werden, da eine laterale Verschiebung der Folie 8 auf der Druckseite des Drucksiebs 1 vor dem Trocknen noch möglich ist. Mit dem Schritt S3 ist die Vorbereitung des Drucksiebs abgeschlossen.

Anschließend wird das Drucksieb in einem Schritt S4 auf einen Drucksiebhalter montiert. Es kann beispielsweise auf zwei Flansche als Drucksiebhalter oder auf eine Trommel als Drucksiebhalter montiert werden. Das Drucksieb ist ein Rotationsdrucksieb. Der Drucksiebhalter ist vorzugsweise ein Bestandteil des Rotationsdrucksiebes. Das Drucksieb wird insbesondere zusammen mit dem Drucksiebhalter in die Druckmaschine eingesetzt (und entsprechend später wieder zusammen entnommen/ ausgebaut). Abschließend wird in einem Schritt S5 der Siebdruck ausgeführt.

Für die Folie 8 kommt insbesondere eine lösungsmittelbeständige Polyesterfolie in Frage, beispielsweise mit einer Dicke von 20 bis 25 µm.

Die vollflächige Aufbringung der Folie 8 hat signifikante Vorteile gegenüber einer lokalen Verstärkung, die beispielsweise mittels Klebestreifen denkbar wäre. Durch den vollflächigen Einsatz der Folie 8 wird das Drucksieb 1 vollflächig verstärkt und ist bei Lagerung, Transport und Reinigung gegen Knicke und Risse deutlich unempfindlicher als ohne Folie 8. Zudem verbleibt diese zuverlässig während eines Waschvorgangs und/oder während des Druckvorgangs auf dem Drucksieb 1.

Hierzu ist es besonders hilfreich wenn, wie bereits erwähnt, gerade Kanten quer oder senkrecht zur Prozessrichtung 12 des Drucksiebes 1 vermieden werden. Würde man hingegen das Drucksieb 1 in der Umgebung des Motivs mit Klebestreifen verstärken, wären gerade Kanten und insbesondere solche quer zur Prozessrichtung 12 nicht zu vermeiden. Das würde das Risiko der Ablösung des Klebestreifens signifikant erhöhen. Auch sind Doppelungen mehrerer Klebestreifen und damit örtliche Dickeschwankungen vermieden; die Folie stellt eine homogene und sehr geringe Foliendicke sicher und haftet wegen des vollflächigen Auftrags auf den druckenden Bereich des Drucksiebs 1 auch zuverlässig.

### Bezugszeichenliste

- B: Banknote
- S: Sicherheitselement
- W: Weite
- R: Rand
- 1: Drucksieb
- 2: Siebgewebe
- 4: Schablone
- 6: Motivstellen
- 8: Folie
- 10: Öffnung
- 12: Laufrichtung

## Patentansprüche

1. Verfahren zum Vorbereiten eines Drucksiebes (1) für den Siebdruck von Wertdokumenten (B) oder Sicherheitselementen für Wertdokumente (B), wobei das Drucksieb (1) bereitgestellt wird, das eine Druckseite, ein Siebgewebe (2) und eine Schablone (4) aufweist, welche das Siebgewebe (2) bis auf an Motive druckenden Stellen (6) undurchlässig für Druckmedien macht, wobei eine Folie (8) bereitgestellt wird und an den Orten auf der Folie (8), die den die Motive druckenden Stellen (6) des Drucksiebes (1) entsprechen, mit Öffnungen (10) versehen wird, und die Folie (8) auf die Druckseite des Drucksiebs (1) vollflächig aufgebracht, bevorzugt aufgeklebt, wird, wobei die Öffnungen (10) über den die Motive druckenden Stellen (6) des Drucksiebes (1) liegen, so dass die die Motive druckenden Stellen (6) des Drucksiebes (1) sämtlich von Folienbedeckung ausgespart werden, **dadurch gekennzeichnet, dass** die Öffnungen (10) größer sind als die die Motive druckenden Stellen (6).

2. Verfahren nach Anspruch 1, **dadurch gekennzeichnet, dass** die Folie (8) in ihren Abmessungen an das Drucksieb (1) angepasst ist und das Drucksieb (1) bis auf die Öffnungen (10) vollflächig abdeckt.

3. Verfahren nach Anspruch 1 oder 2, **dadurch gekennzeichnet, dass** die Folie (8) eine Dicke von max. 50 µm hat, bevorzugt nicht über 30 µm.

4. Verfahren nach einem der Ansprüche 1 bis 3, **dadurch gekennzeichnet, dass** die Folie (8) lösemittelbeständig ist und nach Waschen des Drucksiebes (1) auf diesem verbleibt.

5. Verfahren nach einem der Ansprüche 1 bis 4, **dadurch gekennzeichnet, dass** die Öffnungen (10) rund oder abgerundet sind, mindestens quer zu einer Prozessrichtung (12) des Drucksiebes (1).

6. Verfahren nach einem der Ansprüche 1 bis 5, **dadurch gekennzeichnet, dass** die Öffnungen (10) einen minimalen Spalt (R) von mind. 2 mm, bevorzugt mind. 4 mm, besonders bevorzugt von 5 mm, zu den Rändern der die Motive druckenden Stellen (6) des Drucksiebes (1) haben.

7. Verfahren nach einem der Ansprüche 1 bis 6, **dadurch gekennzeichnet, dass** Folie (8) mittels nasser Beschichtung auf das mit der Schablone (4) versehen Drucksieb (1) aufgebracht wird, wobei das Drucksieb (1) dabei flach ausgebreitet ist.

8. Verfahren nach einem der Ansprüche 1 bis 7, **dadurch gekennzeichnet, dass** die Folie (8) aufgebracht wird und danach das mit der Folie (8) versehene Drucksieb (1) auf einen Siebhalter für den Druck, bevorzugt auf zwei seitliche Siebhalter in Form von Flanschen, montiert wird.

9. Verfahren nach einem der Ansprüche 1 bis 8, **dadurch gekennzeichnet, dass** die Folie (8) als Schutzfolie aufgebracht wird, um Beschädigungen der Schablone (4) zu vermeiden.

10. Siebdruckverfahren für Wertdokumente (B) oder Sicherheitselemente (S) für Wertdokumente (B), **dadurch gekennzeichnet, dass** das Drucksieb (1) mit einem Verfahren nach Anspruch 8 vorbereitet wird und danach ein Bedruckstoff mittels des Drucksiebs (1) bedruckt wird;
wobei optional der Bedruckstoff zuvor im Stichdruck bedruckt wird.

11. Drucksieb für den Siebdruck von Wertdokumenten (B) oder Sicherheitselementen (S) für Wertdokumente (B), wobei das Drucksieb (1) eine Druckseite, ein Siebgewebe (2) und eine Schablone (4) aufweist, welche das Siebgewebe (2) bis auf an Motive druckenden Stellen (6) undurchlässig für Druckmedien macht, wobei eine Folie (8) vollflächig auf die Druckseite des Drucksiebs (1) aufgebracht, bevorzugt aufgeklebt, ist, und an den Orten auf der Folie (8), die den die Motive druckenden Stellen (6) des Drucksiebes (1) entsprechen, Öffnungen (10) aufweist, so dass alle die Motive druckenden Stellen (6) des Drucksiebes (1) von Folienbedeckung ausgespart sind, **dadurch gekennzeichnet, dass** die Öffnungen (10) größer sind als die die Motive druckenden Stellen (6).

12. Drucksieb nach Anspruch 11, **dadurch gekennzeichnet, dass** die Folie (8) in ihren Abmessungen an das Drucksieb (1) angepasst ist und das Drucksieb (1) bis auf die Öffnungen (10) vollflächig abdeckt und/oder dass die Folie (8) eine Dicke von max. 50 µm hat, bevorzugt nicht über 30 µm.

13. Drucksieb nach einem der Ansprüche 11 bis 12, **dadurch gekennzeichnet, dass** die Folie (8) lösemittelbeständig ist, um nach einem Waschen des Drucksiebes (1) auf diesem zu verbleiben; und/oder die Öffnungen (10) rund oder abgerundet sind, mindestens quer zu einer Prozessrichtung (12) des Drucksiebes (1).

14. Drucksieb nach einem der Ansprüche 11 bis 13, **dadurch gekennzeichnet, dass** die Öffnungen (10) einen minimalen Spalt (R) von mind. 2 mm, bevorzugt mind. 4 mm, besonders bevorzugt von 5 mm, zu den Rändern der die Motive druckenden Stellen (6) des Drucksiebes (1) haben.

## Claims

1. A method for preparing a printing screen (1) for the screen printing of value documents (B) or security elements for value documents (B), wherein the printing screen (1) is supplied, which has a printing side, a screen fabric (2) and a stencil (4) which makes the screen fabric (2) impermeable to printing media except for places (6) printing motifs, wherein a foil (8) is supplied and provided with openings (10) at the places on the foil (8) which correspond to the places (6) of the printing screen (1) printing the motifs, and the foil (8) is applied, preferably adhesively bonded, to the printing side of the printing screen (1) over the full area, wherein the openings (10) are located over the places (6) of the printing screen (1) printing the motifs, so that the places (6) of the printing screen (1) printing the motifs are all omitted from foil cover, **characterized in that** the openings (10) are larger than the places (6) printing the motifs.

2. The method according to claim 1, **characterized in that** the foil (8) in its dimensions is adapted to the printing screen (1) and covers the printing screen (1) over the full area except for the openings (10).

3. The method according to claim 1 or 2, **characterized in that** the foil (8) has a thickness of max. 50 µm, preferably not more than 30 µm.

4. The method according to any of claims 1 to 3, **characterized in that** the foil (8) is solvent-resistant and remains on the printing screen (1) after washing of same.

5. The method according to any of claims 1 to 4, **characterized in that** the openings (10) are round or rounded, at least transversely to one process direction (12) of the printing screen (1).

6. The method according to any of claims 1 to 5, **characterized in that** the openings (10) have a minimum gap (R) of at least 2 mm, preferably at least 4 mm, particularly preferably of 5 mm, to the edges of the places (6) of the printing screen (1) printing the motifs.

7. The method according to any of claims 1 to 6, **characterized in that** foil (8) is applied by means of wet coating to the printing screen (1) provided with the stencil (4), wherein the printing screen (1) is in the process spread out flat.

8. The method according to any of claims 1 to 7, **characterized in that** the foil (8) is applied and then the printing screen (1) provided with the foil (8) is mounted onto a screen holder for the printing, preferably onto two lateral screen holders in the form of flanges.

9. The method according to any of claims 1 to 8, **characterized in that** the foil (8) is applied as a protective foil in order to avoid damage to the stencil (4).

10. A screen printing method for value documents (B) or security elements (S) for value documents (B), **characterized in that** the printing screen (1) is prepared by a method according to claim 8 and then a printing substrate is printed by means of the printing screen (1);
wherein optionally the printing substrate is previously printed by engraving.

11. A printing screen for the screen printing of value documents (B) or security elements (S) for valuable documents (B), wherein the printing screen (1) has a printing side, a screen fabric (2) and a stencil (4) which makes the screen fabric (2) impermeable to printing media except for places (6) printing motifs, wherein a foil (8) is applied, preferably adhesively bonded, to the printing side of the printing screen (1) over the full area, and has openings (10) at the places on the foil (8) which correspond to the places (6) of the printing screen (1) printing the motifs, so that all the places (6) of the printing screen (1) printing the motifs are omitted from foil cover, **characterized in that** the openings (10) are larger than the places (6) printing the motifs.

12. The printing screen according to claim 11, **characterized in that** the foil (8) in its dimensions is adapted to the printing screen (1) and covers the printing screen (1) over the full area except for the openings (10) and/or
that the foil (8) has a thickness of max. 50 µm, preferably not more than 30 µm.

13. The printing screen according to any of claims 11 to 12, **characterized in that** the foil (8) is solvent-resistant in order to remain on the printing screen (1) after a washing of same;
and/ or
the openings (10) are round or rounded, at least transversely to a process direction (12) of the printing screen (1).

14. The printing screen according to any of claims 11 to 13, **characterized in that** the openings (10) have a minimum gap (R) of at least 2 mm, preferably at least 4 mm, particularly preferably of 5 mm, to the edges of the places (6) of the printing screen (1) printing the motifs.

## Revendications

1. Procédé de préparation d'un tamis d'impression (1) pour l'impression par sérigraphie de documents de valeur (B) ou d'éléments de sécurité pour documents de valeur (B), cependant que le tamis d'impression (1) est mis à disposition, lequel comporte une face d'impression, un tissu de tamis (2) et un pochoir (4) rendant le tissu de tamis (2) imperméable aux moyens d'impression sauf à des endroits (6) imprimant des motifs,
cependant qu'un film (8) est mis à disposition et est, aux endroits sur le film (8) qui correspondent aux endroits (6) du tamis d'impression (1) qui impriment les motifs, pourvu d'ouvertures (10), et que le film (8) est appliqué à pleine surface sur la face d'impression du tamis d'impression (1), de préférence collé, cependant que les ouvertures (10) se trouvent au-dessus des endroits (6) du tamis d'impression (1) qui impriment les motifs, de telle sorte que tous les endroits (6) du tamis d'impression (1) qui impriment les motifs sont épargnés par le recouvrement en film, **caractérisé en ce que** les ouvertures (10) sont plus grandes que les endroits (6) qui impriment les motifs.

2. Procédé selon la revendication 1, **caractérisé en ce que** le film (8) a des dimensions adaptées au tamis d'impression (1) et recouvre à pleine surface le tamis d'impression (1) sauf les ouvertures (10).

3. Procédé selon la revendication 1 ou 2, **caractérisé en ce que** le film (8) a une épaisseur maximum de 50 µm, de préférence ne dépassant pas 30 µm.

4. Procédé selon une des revendications de 1 à 3, **caractérisé en ce que** le film (8) est résistant aux solvants et demeure sur le tamis d'impression (1) après lavage de ce dernier.

5. Procédé selon une des revendications de 1 à 4, **caractérisé en ce que** les ouvertures (10) sont rondes ou arrondies, au moins transversalement à une direction de processus (12) du tamis d'impression (1).

6. Procédé selon une des revendications de 1 à 5, **caractérisé en ce que** les ouvertures (10) ont une fente minimale (R) d'au moins 2 mm, de préférence d'au moins 4 mm, particulièrement de préférence d'au moins 5 mm par rapport aux bords des endroits (6) du tamis d'impression (1) qui impriment les motifs.

7. Procédé selon une des revendications de 1 à 6, **caractérisé en ce que** le film (8) est appliqué au moyen d'un revêtement mouillé sur le tamis d'impression (1) pourvu du pochoir (4), cependant que le tamis d'impression (1) est en l'occurrence étalé à plat.

8. Procédé selon une des revendications de 1 à 7, **caractérisé en ce que** le film (8) est appliqué et que, ensuite, le tamis d'impression (1) pourvu du film (8) est monté sur un porte-tamis pour l'impression, de préférence sur deux portes-tamis latéraux sous forme de brides.

9. Procédé selon une des revendications de 1 à 8, **caractérisé en ce que** le film (8) est appliqué en tant que film de protection afin d'éviter des endommagements du pochoir (4).

10. Procédé de sérigraphie pour documents de valeur (B) ou éléments de sécurité (S) pour documents de valeur (B), **caractérisé en ce que** le tamis d'impression (1) est préparé avec un procédé selon la revendication 8 et que, ensuite, une matière d'impression est imprimée au moyen du tamis d'impression (1) ;
cependant que, en option, la matière d'impression est auparavant imprimée par impression par gravure.

11. Tamis d'impression destiné à l'impression par gravure de documents de valeur (B) ou d'éléments de sécurité (S) pour documents de valeur (B), cependant que le tamis d'impression (1) comporte une face d'impression, un tissu de tamis (2) et un pochoir (4) rendant le tissu de tamis (2) imperméable aux moyens d'impression sauf à des endroits (6) imprimant des motifs, cependant qu'un film (8) est appliqué à pleine surface sur la face d'impression du tamis d'impression (1), de préférence collé, et, aux endroits sur le film (8) qui correspondent aux endroits (6) du tamis d'impression (1) qui impriment les motifs, comporte des ouvertures (10), de telle sorte que tous les endroits (6) du tamis d'impression (1) qui impriment les motifs sont épargnés par le recouvrement en film, **caractérisé en ce que** les ouvertures (10) sont plus grandes que les endroits (6) qui impriment les motifs.

12. Tamis d'impression selon la revendication 11, **caractérisé en ce que** le film (8) a des dimensions adaptées au tamis d'impression (1) et recouvre à pleine surface le tamis d'impression (1) sauf les ouvertures (10) et/ou que le film (8) a une épaisseur maximum de 50 µm, de préférence ne dépassant pas 30 µm.

13. Tamis d'impression selon une des revendications de 11 à 12, **caractérisé en ce que** le film (8) est résistant aux solvants afin de demeurer sur le tamis d'impression (1) après un lavage de ce dernier ; et/ou
les ouvertures (10) sont rondes ou arrondies, au moins transversalement à une direction de processus (12) du tamis d'impression (1).

14. Tamis d'impression selon une des revendications de 11 à 13, **caractérisé en ce que** les ouvertures (10) ont une fente minimale (R) d'au moins 2 mm, de préférence d'au moins 4 mm, particulièrement de préférence d'au moins 5 mm par rapport aux bords des endroits (6) du tamis d'impression (1) qui impriment les motifs.
